# EUROPÄISCHE PATENTSCHRIFT

(11) **EP 2 989 685 B1**
(45) Veröffentlichungstag und Bekanntmachung des Hinweises auf die Patenterteilung: **04.09.2019**
(21) Anmeldenummer: 14716860.3
(22) Anmeldetag: 14.04.2014
(51) Int. Cl.: H01R 4/48

(54) **DIREKTSTECK-DRUCKFEDERKLEMME**
DIRECT PLUG-IN COMPRESSION SPRING TERMINAL
BORNE À RESSORT À INSERTION DIRECTE

(30) Priorität: 23.04.2013 DE 202013101751 U
(43) Veröffentlichungstag der Anmeldung: 02.03.2016
(73) Patentinhaber: Weidmüller Interface GmbH & Co. KG, 32758 Detmold (DE)
(72) Erfinder: CLASSEN, Constantin, 32758 Detmold (DE); HERRMANN, Michael, 32756 Detmold (DE); STJEPANOVIC, Karlo, 33609 Bielefeld (DE); SCHMIDTPOTT, Heike, 32105 Bad Salzuflen (DE); HORN, Dietmar, 32825 Blomberg (DE); ZIEMKE, Jürgen, 32760 Detmold (DE)
(74) Vertreter: Specht, Peter
(86) Internationale Anmeldenummer: PCT/EP2014/057511
(87) Internationale Veröffentlichungsnummer: WO 2014/173717

(56) Entgegenhaltungen:
- DE-U1- 29 818 571
- DE-U1-202005 005 369
- DE-U1-202008 014 469

## Beschreibung

Die vorliegende Erfindung betrifft eine Direktsteck-Druckfederklemme für Leiterenden, insbesondere für Litzenleiterenden, nach dem Oberbegriff des Anspruchs 1.

Direktsteck-Druckfederklemmen (auch "Push-In-Klemmen" genannt) sind in vielfältigen Ausführungsformen bekannt. Sie unterscheiden sich vor allem aufgrund ihrer Anwendung beispielsweise in Abhängigkeit von der benötigten Stromtragfähigkeit der Stromschiene, der Federkraft der Klemmfeder und/oder ihren Einbauverhältnissen, insbesondere ihrer Baugröße. Dabei sind eine einfache Montage und eine kostengünstige Herstellung dauerhaft gestellte Anforderungen an eine solche Klemme.

Die EP 1 353 407 B1 offenbart in Fig. 28 eine Direktsteck-Druckfederklemme. Die DE 20 2008 014 469 A1 offenbart zudem in Fig. 2 eine gattungsgemäße Direktsteck-Druckfederklemme.

Aufgabe der vorliegenden Erfindung ist es, die gattungsgemäße Direktsteck-Druckfederklemme so weiter zu verbessern, dass sie sich sowohl für verhältnismäßig starre Vollieiter als auch für biegsame, insbesondere feinadrige Litzenleiter eignet und diese leicht in die Direktsteck-Druckfederklemme einführbar und sicher in der Direktsteck-Druckfederklemme gehalten und kontaktiert sind.

Die Aufgabe wird gelöst mit einer Direktsteck-Druckfederklemme nach Anspruch 1 sowie einer Anordnung nach Anspruch 14. Vorteilhafte Ausführungsformen sind den Unteransprüchen zu entnehmen.

Die Direktsteck-Druckfederklemme des Anspruchs 1 zeichnet sich dadurch aus, dass an der Stromschiene eine zweite Kontaktzone vorgesehen ist, die gleichzeitig zum Führen des elektrischen Leiterendes vorgesehen ist, und die von der ersten Kontaktzone beabstandet ist. Durch die zweite Kontaktzone werden sowohl die Litzen eines insbesondere feinadrigen Litzenleiterendes als auch die Ader eines Vollieiterendes beim Einführen geführt. Weiterhin zeichnet sich die Direktsteck-Druckfederklemme dadurch aus, dass die zweite Kontaktzone in einer Leitereinführrichtung hinter der ersten Kontaktzone angeordnet ist. Zudem ist die zweite Kontaktzone durch einen Ausschnitt oder eine Ausnehmung in der Stromschiene gebildet. Der Ausschnitt oder die Ausnehmung ist kreisförmig oder teilkreisförmig vorgesehen. Dadurch wird der elektrische Leiter, insbesondere die Litzen eines Litzenleiterendes, zentriert. Bei einem Litzenleiter werden die Litzen dadurch gebündelt. Vorzugsweise beträgt der Abstand zwischen der ersten Kontaktzone und der zweiten Kontaktzone zumindest 2 - 5 mm.

Ein in die Direktsteck-Druckfederklemme eingeführter elektrischer Leiter wird mittels der Klemmfeder auf die Stromschiene gedrückt. Ein ausreichend starrer elektrischer Leiter kontaktiert im montierten Zustand sowohl die erste als auch die zweite Kontaktzone.

Die Stromschiene erstreckt sich bevorzugt parallel einer durch eine Querrichtung quer zu einer Grundplatte des Klemmkäfigs und die Leitereinführrichtung aufgespannten Ebene. Dabei erstreckt sich die Grundplatte bevorzugt parallel einer durch eine Erstreckungsrichtung der Direktsteck-Druckfederklemme und die Leitereinführrichtung aufgespannten Ebene.

In einer bevorzugten Ausführungsform weist die Stromschiene zwischen der ersten Kontaktzone und der zweiten Kontaktzone eine dritte Kontaktzone auf. Die dritte Kontaktzone ist bevorzugt von der ersten und/oder zweiten Kontaktzone in Erstreckungsrichtung beabstandet.

In dieser Ausführungsform wird ein in die Direktsteck-Druckfederklemme eingeführter elektrischer Leiter ebenfalls mittels der Klemmfeder auf die Stromschiene gedrückt. Bei einer ausreichend großen Biegsamkeit wird er dabei aber auf die dritte Kontaktzone gedrückt. Ein ausreichend biegsamer elektrischer Leiter kontaktiert daher zumindest die dritte Kontaktzone und die zweite Kontaktzone.

Dabei ist der Ausschnitt gegenüber der Ausnehmung bevorzugt, da er eine größere Variabilität in Bezug auf den Leiterquerschnitt zulässt. Zudem ist das Einführen des Leiterendes in einen teiloffenen Ausschnitt leichter, als in eine umfangsgeschlossene Ausnehmung. Ebenfalls bevorzugt ist die zweite Kontaktzone durch eine Rampe gebildet, die den elektrischen Leiter beim Einführen in die Direktsteck-Druckfederklemme führt. Die Rampe erstreckt sich bevorzugt in einem flachen Winkel zu der Leitereinführrichtung. In einer besonders bevorzugten Ausführungsform ist der Ausschnitt oder die Ausnehmung an einer solchen Rampe vorgesehen.

Es ist bevorzugt, dass die erste Kontaktzone durch eine Kante und linienförmig ausgebildet ist. Besonders bevorzugt ist sie scharfkantig ausgebildet. Scharfkantig im Sinne der Erfindung ist eine Kante mit einem kleinen Radius, die möglichst nicht über das herstellbare Maß hinaus abgerundet ist. Eine solche Kante eignet sich zwar zum Verformen eines biegsamen elektrischen Leiterendes, insbesondere zum Verformen der Litzen eines feinadrigen Litzenleiterendes. Sie schneidet und beschädigt sie aber nicht. Als erste Kontaktzone eignet sich prinzipiell aber auch eine Kontaktfläche.

Die erste Kontaktzone ist bevorzugt an einem ersten Ende der Stromschiene und die zweite Kontaktzone an einem dem ersten Ende gegenüberliegenden zweiten Ende der Stromschiene angeordnet. Die erste und/oder zweite Kontaktzone können aber auch vom ersten und/oder zweiten Ende der Stromschiene beabstandet sein.

Um den in Erstreckungsrichtung vorgesehenen Abstand der dritten Kontaktzone von der ersten und/oder zweiten Kontaktzone zu gewährleisten, ist es bevorzugt, dass am ersten und/oder zweiten Ende der Stromschiene, vorzugsweise im Bereich der ersten Kontaktzone und/oder der zweiten Kontaktzone, oder an der ersten Kontaktzone und/oder der zweiten Kontaktzone jeweils ein Knick in der Stromschiene vorgesehen ist. Oder ebenfalls bevorzugt sind die erste Kontaktzone und/oder die zweite Kontaktzone durch Verformungen der oder Anformungen an die Stromschiene vorgesehen. Eine solche Verformung oder Anformung ist beispielsweise durch einen, insbesondere rampenförmigen, Steg, gebildet.

Die dritte Kontaktzone weist in einer bevorzugten Ausführungsform eine Kontur oder eine Beschichtung auf, die die Rauigkeit der Kontaktzone erhöht. Eine solche Kontur ist beispielsweise durch Riefen ausbildbar. Es ist aber auch eine andere Kontur oder eine glatt ausgebildete dritte Kontaktzone bevorzugt.

Weiterhin ist es bevorzugt, dass zwischen der ersten Kontaktzone und der zweiten Kontaktzone eine Freimachung für die Klemmfeder vorgesehen ist. Die Freimachung ermöglicht ein Verschwenken eines Klemmschenkels der Klemmfeder. Zudem ist es bevorzugt, dass zwischen der ersten Kontaktzone und der zweiten Kontaktzone ein Federanschlag für die Klemmfeder vorgesehen ist. In einer bevorzugten Ausführungsform bildet die erste Kontaktzone den Federanschlag.

Besonders bevorzugt sind der Klemmkäfig und die Stromschiene einstückig gefertigt. Ganz besonders bevorzugt ist der Klemmkäfig mit der Stromschiene aus einem Blech als Stanz- Biegeteil hergestellt. Vorzugsweise ist der Klemmkäfig mit der Stromschiene aus einem elektrisch gut leitenden Werkstoff, insbesondere aus einem kupferhaltigen Metall, hergestellt. Eine solche Herstellung ist in Bezug auf die Fertigung mit herkömmlichen Verfahren kostengünstig möglich.

Weiterhin bevorzugt ist an der Grundplatte ein sich quer zur Grundplatte erstreckender Anschlag für die Klemmfeder vorgesehen. Zwischen dem Anschlag und der Stromschiene ist dadurch ein Aufnahmeraum für die Klemmfeder und den elektrischen Leiter ausgebildet.

Die Klemmfeder weist bevorzugt einen Halteschenkel und einen Klemmschenkel sowie einen die Schenkel miteinander verbindenden Quersteg auf. Es ist bevorzugt, dass der Halteschenkel sich etwa in Leitereinführrichtung erstreckt und sich in einem montierten Zustand der Direktsteck-Druckfederklemme am Anschlag abstützt. Weiterhin bevorzugt weist der Klemmschenkel eine Biegestelle auf. Dadurch umfasst die Klemmfeder einen ersten Bereich, in der sie etwa u- förmig ausgebildet ist, wobei sich die Schenkel in diesem Bereich etwa in Leitereinführrichtung, oder in einem flachen Winkel zur Leitereinführrichtung, erstrecken. Zudem weist die Klemmfeder einen zweiten Bereich auf. Die Biegestelle ist bevorzugt so vorgesehen, dass sich der Klemmschenkel im zweiten Bereich etwa quer zur Leitereinführrichtung erstreckt, vorzugsweise in einem Winkel von 70° - 90° zur Leitereinführrichtung. Dadurch ist ein offenes Ende des Klemmschenkels bei unmontiertem elektrischem Leiter zwischen der ersten Kontaktzone und der zweiten Kontaktzone angeordnet. Vorzugsweise liegt das offene Ende des Klemmschenkels bei unmontiertem elektrischem Leiter am Federanschlag an. Der Klemmschenkel verdeckt bei unmontiertem elektrischem Leiter daher den für ihn vorgesehenen Bereich des Aufnahmeraums. Beim Einführen des elektrischen Leiterendes wird der Klemmschenkel gegen eine Rückstellkraft in die Leitereinführrichtung gedrückt und verschwenkt.

Der Quersteg ist bevorzugt abgerundet ausgebildet. Dadurch wird der Klemmschenkel beim Einführen des elektrischen Leiterendes um eine Federachse gegen seine Rückstellkraft in eine Schwenkrichtung zum Halteschenkel verschwenkt. Der Halteschenkel stützt sich dabei am Anschlag ab.

Da der Klemmschenkel beim Einführen des elektrischen Leiterendes in die Schwenkrichtung verschwenkt wird und die erste, zweite und dritte Kontaktzone in Leitereinführrichtung hintereinander angeordnet sind, liegt der in die Direktsteck-Druckfederklemme eingeführte elektrische Leiter an dem offenen Ende des Klemmschenkels sowie entweder zumindest an der ersten und zweiten oder zumindest an der dritten und zweiten Kontaktzone mechanisch an. Diese drei mechanischen Anlagezonen sind räumlich zueinander versetzt und voneinander beabstandet. Die Anlagezonen sind in einem Dreieck zueinander angeordnet. Dadurch werden sowohl starre Vollleiter als auch biegsame Litzenleiter sicher in der Direktsteck-Druckfederklemme verklemmt, und lösen sich auch unter Vibrationsbelastung nicht.

Die Aufgabe wird ebenfalls gelöst mit einer Anordnung nach Anspruch 14, wobei der elektrische Leiter entweder sowohl an der ersten Kontaktzone als auch an der zweiten Kontaktzone und am offenen Ende des Klemmschenkels, oder sowohl an der dritten Kontaktzone als auch an der zweiten Kontaktzone und am offenen Ende des Klemmschenkels, mechanisch anliegt. Der in die Direktsteck-Druckfederklemme eingeführte elektrische Leiter ist daher zwischen drei Anlagezonen, nämlich zwischen der ersten und zweiten Kontaktzone und dem offenen Ende des Klemmschenkels, oder zwischen der dritten und zweiten Kontaktzone und dem offenen Ende des Klemmschenkels, verklemmt. Die erste oder dritte Kontaktzone, die zweite Kontaktzone und das offene Ende des Klemmschenkels sind dabei bevorzugt voneinander beabstandet und zueinander versetzt angeordnet, so dass der in die Direktsteck-Druckfederklemme eingeführte elektrische Leiter zwischen diesen drei Anlagezonen so verklemmt ist, dass er sich auch unter Vibrationsbelastung nicht lösen kann.

Nachfolgend wird die Erfindung unter Bezug auf die Zeichnungen anhand von Ausführungsbeispielen näher erläutert, wobei weitere Vorteile der Erfindung deutlich werden. Es zeigen:
Fig. 1 - 6 jeweils Ausführungsformen erfindungsgemäßer Direktsteck-Druckfederklemmen.

Sämtliche Figuren zeigen Direktsteck-Druckfederklemmen 1, bei denen eine Klemmfeder 3 in einen Klemmkäfig 2 montiert ist.

Die Fig. 1, 2, 4 und 5 zeigen jeweils in (a) und (c) eine perspektivische Ansicht und in (b) und (d) eine Seitenansicht der Direktsteck-Druckfederklemme 1, wobei in (a) und (b) jeweils kein elektrischer Leiter 5 in der Direktsteck-Druckfederklemme 1 angeordnet ist, und wobei in (c) und (d) jeweils ein elektrischer Leiter 5 in der Direktsteck-Druckfederklemme 1 montiert ist. In den Fig. 3 und 6 zeigen (a) und (b) jeweils perspektivische Ansichten der Direktsteck-Druckfederklemme und (c) eine Seitenansicht, wobei der elektrische Leiter 5 bei dieser Ausführungsform nur in (b) und (c) in der Direktsteck-Druckfederklemme 1 montiert ist.

Die folgenden Ausführungen gelten für sämtliche der dargestellten Direktsteck-Druckfederklemmen 1.

Die Direktsteck-Druckfederklemme 1 umfasst den Klemmkäfig 2 mit einer Stromschiene 21, sowie die Klemmfeder 3, die zum Verklemmen des in die Direktsteck-Druckfederklemme 1 eingeführten elektrischen Leiterendes 5 vorgesehen ist. Sie weist eine Grundplatte 20 auf, die sich parallel einer durch eine Erstreckungsrichtung 41 und eine Leitereinführrichtung 40 aufgespannten Ebene erstreckt. Die Stromschiene 21 ist quer zur Grundplatte 20 des Klemmkäfigs 2 angeordnet und erstreckt sich daher parallel einer durch eine Querrichtung 42 und die Leitereinführrichtung 40 aufgespannten Ebene.

An der Stromschiene 21 ist eine erste Kontaktzone 22 zum elektrischen Kontaktieren des eingeführten elektrischen Leiterendes 5 vorgesehen. Die Direktsteck-Druckfederklemme 1 zeichnet sich durch eine an der Stromschiene 21 angeordnete zweite Kontaktzone 23 aus, die als ein Führungsmittel ausgebildet ist und zum Führen des elektrischen Leiterendes 5 vorgesehen ist.

Die Stromschiene 21 ist seitlich an den Klemmkäfig 2 angebunden. Zudem ist an der Grundplatte 20 ein Anschlag 24 für die Klemmfeder 3 vorgesehen, der sich ebenfalls quer zur Grundplatte 20 erstreckt. Dadurch ist zwischen dem Anschlag 24 und der Stromschiene 21 ein Aufnahmeraum 200 für die Klemmfeder 3 und für den elektrischen Leiter 5 ausgebildet.

Die Klemmfeder 3 weist einen Halteschenkel 31 auf, mit dem sie sich am Anschlag 24 abstützt, sowie einen Klemmschenkel 32, der zum Verklemmen des elektrischen Leiterendes vorgesehen ist. Die beiden Schenkel 31, 32 sind mit einem Quersteg 30 miteinander verbunden.

Dabei erstreckt sich der Halteschenkel 31 etwa in Leitereinführrichtung 40. Der Klemmschenkel 32 weist hingegen eine Biegestelle 33 auf. Dadurch umfasst die Klemmfeder 3 einen ersten Bereich 301, der sich vom Halteschenkel 31 bis zur Biegestelle 33 erstreckt, und in dem die Klemmfeder 3 etwa u- förmig ausgebildet ist. In diesem ersten Bereich 301 erstrecken sich die Schenkel 31, 32 etwa in Leitereinführrichtung 40. Das heißt, dass sie bei unmontiertem elektrischem Leiter 5 etwa parallel zur Leitereinführrichtung 40 oder in einem flachen Winkel zur Leitereinführrichtung 40 angeordnet sind.

Zudem umfasst die Klemmfeder 3 einen zweiten Bereich 302. Die Biegestelle 33 ist so vorgesehen, dass sich der Klemmschenkel 32 im zweiten Bereich 302 etwa quer zur Leitereinführrichtung 40 erstreckt, vorzugsweise in einem Winkel von 70° - 90° zur Leitereinführrichtung 40. Dadurch ist ein offenes Ende 34 des Klemmschenkels 32 bei unmontiertem elektrischem Leiter 5 zwischen der ersten Kontaktzone 22 und der zweiten Kontaktzone 23 angeordnet.

Der Quersteg 30 ist hier abgerundet ausgebildet. Die Erfindung ist aber nicht auf diese Ausführungsform beschränkt. Sondern es ist auch denkbar, dass zwischen den Schenkeln 31, 32 ein gerader Quersteg 30 vorgesehen ist. Zudem ist eine Ausführungsform denkbar, bei die Klemmfeder 3 keinen Quersteg 30 aufweist, sondern die Schenkel 31, 32 unmittelbar miteinander verbunden sind.

Die abgerundete Ausbildung des Querstegs 30 bewirkt, dass der Klemmschenkel 32 beim Einführen des elektrischen Leiterendes 5 um eine Federachse 6 in eine Schwenkrichtung 61 zum Halteschenkel 31 hin verschwenkt wird. Der Halteschenkel 31 stützt sich dabei am Anschlag 24 ab.

Der Klemmschenkel 32 verdeckt bei unmontiertem elektrischem Leiter 5 eine für ihn vorgesehene Einführöffnung (nicht separat dargestellt). Beim Einführen des elektrischen Leiterendes 5 wird der Klemmschenkel 32 in die Leitereinführrichtung 61 gedrückt und gegen seine Rückstellkraft in die Schwenkrichtung 61 verschwenkt.

Zwischen der ersten Kontaktzone 22 und der zweiten Kontaktzone 23 ist eine Freimachung 25 für die Klemmfeder 3 vorgesehen. Im Bereich der Freimachung 25 ist ein freies Verschwenken des Klemmschenkels 32 in und gegen die Schwenkrichtung 61 möglich.

Zudem ist zwischen der ersten Kontaktzone 22 und der zweiten Kontaktzone 23 ein Federanschlag 222 für die Klemmfeder 3 vorgesehen, der das Verschwenken des Klemmschenkels 32 gegen die Schwenkrichtung 61 begrenzt.

Die erste Kontaktzone 22 und die zweite Kontaktzone 23 sind an gegenüberliegenden Enden 201, 202 der Stromschiene 2 angeordnet oder nur geringfügig von den beiden Enden 201, 202 der Stromschiene 2 beabstandet. Und zwar ist die erste Kontaktzone 22 am ersten Ende 201 und die zweite Kontaktzone 23 am zweiten Ende 202 der Stromschiene 2 angeordnet. Da die Stromschiene 21 seitlich am Klemmkäfig 2 angebunden ist, ist sie an ihren gegenüberliegenden Enden 201, 202 jeweils frei gestaltbar. Zwischen der ersten Kontaktzone 22 und der zweiten Kontaktzone 23 ist zudem eine dritte Kontaktzone 28 vorgesehen. Die dritte Kontaktzone 28 ist in Erstreckungsrichtung 41 der Direktsteck-Druckfederklemme von der ersten und der zweiten Kontaktzone 22, 23 beabstandet.

In allen gezeigten Ausführungsformen ist der Klemmkäfig 2 mit der Stromschiene 21 und mit dem Anschlag 24 einstückig gefertigt. Prinzipiell sind aber auch Ausführungsformen denkbar, in denen der Anschlag 24 und/oder die Stromschiene 21 getrennt vom Klemmkäfig 2 hergestellt und an diesem befestigt sind.

Bei einstückiger Herstellung des Klemmkäfigs 2 wird dieser bevorzugt als Stanz- Biegeteil aus einem elektrisch gut leitenden Blech, vorzugsweise einem Kupfer- haltigen Blech, gefertigt Die mehrstückige Herstellung, bei der die Stromschiene 21 getrennt hergestellt ist, hat den Vorteil, dass nur die Stromschiene 21 aus verhältnismäßig teurem kupferhaltigem Blech hergestellt werden kann, während der übrige Klemmkäfig 2 aus einem im Verhältnis dazu kostengünstigeren, elektrisch schlechter leitenden Werkstoff herstellbar ist.

Die folgenden Ausführungen beziehen sich auf die Fig. 1.

An ihrem ersten Ende 201 weist der Klemmkäfig 2 eine Einführfase 26 auf, sie sich sowohl entlang der Grundplatte 20 als auch entlang der Stromschiene 21 erstreckt. Die Einführfase 26 ist durch eine Schräge gebildet und soll verhindern, dass der elektrische Leiter 5 beim Einführen in die Direktsteck-Druckfederklemme 1 auf einer Oberkante 27 des Klemmkäfigs 2 aufstößt.

Die Erfindung ist aber nicht auf diese Ausführungsform begrenzt. Denn eine Einführfase ist beispielsweise auch mit einem Einführtrichter (nicht gezeigt) eines Klemmenträgers (nicht gezeigt) der Direktsteck-Druckfederklemme 1 realisierbar.

Die erste Kontaktzone 22 ist durch eine linienförmige Kante eines sich in die Querrichtung 42 erstreckenden Steges gebildet. Der Steg ist durch eine Verformung der Stromschiene 21 gebildet. Im Querschnitt ist er etwa nasenförmig, so dass er an seiner in Leitereinführrichtung 40 Oberseite eine Einführflanke 221 aufweist, die den elektrischen Leiter 5 beim Einführen zur ersten Kontaktzone 22 führt. Ein in die Direktsteck-Druckfederklemme 1 eingeführtes elektrisches Leiterende 5 liegt bevorzugt an der Spitze der Nase an. Die Nase ist scharfkantig ausgebildet. Das heißt, dass sie einen kleinen Radius aufweist, um die Flächenpressung, also den Kontaktdruck des elektrischen Leiterendes 5 an die erste Kontaktzone 22, zu erhöhen. Die Unterseite der Nase dient als Federanschlag 222. Bei unmontiertem elektrischem Leiter 5 liegt der Klemmschenkel 32 der Klemmfeder 3 am Federanschlag 222 an. Diese Ausführungsform verhindert, dass sich das offene Ende 34 des Klemmschenkels 32 in die Stromschiene 21 eingräbt. Dadurch werden Beschädigungen der Klemmfeder 3 und der Stromschiene 21 vermieden und eine zu große Betätigungskraft verhindert.

Als zweite Kontaktzone 23 weist die Stromschiene 21 eine Rampe 233 auf, die durch einen Knick 211 der Stromschiene 21 gebildet ist, und an der zudem ein etwa halbkreisförmig ausgebildeter Ausschnitt 231 vorgesehen ist. Ein in die Direktsteck-Druckfederklemme 1 eingeführter Litzenleiter 5 wird dadurch nicht nur entlang der Rampe 233 geführt, sondern in dem Ausschnitt 231 gebündelt. Auch die zweite Kontaktzone 23 weist eine scharfkantig ausgebildete, linienförmige Kante auf, mit einem kleinen Radius, um die Kontaktkraft zu erhöhen.

Zwischen der ersten und der zweiten Kontaktzone 22, 23 ist die dritte Kontaktzone 28 vorgesehen, die in Erstreckungsrichtung 41 von der ersten und zweiten Kontaktzone 22, 23 beabstandet ist (s. Fig. 1(d)). Der Abstand 7 ist zwischen der ersten und zweiten Kontaktzone 22, 23 überall gleich vorgesehen, so dass das offene Ende 34 des Klemmschenkels 32 in diesem Bereich frei verschwenkt werden kann und dieser Bereich gleichzeitig die Freimachung 25 bildet.

Ein in die Direktsteck-Druckfederklemme 1 eingeführter, ausreichend starrer elektrischer Leiter 5 wird mit dem offenen Ende 34 des Klemmschenkels 32 gegen die erste und zweite Kontaktzone 22, 23 gedrückt und liegt im montierten Zustand mechanisch an diesen an. Das offene Ende 34 des Klemmschenkels 32 ist dabei sowohl in Leitereinführrichtung 40 als auch in Erstreckungsrichtung 41 von der ersten Kontaktzone 22 und der zweiten Kontaktzone 23 beabstandet. Diese drei mechanischen Anlagezonen sind daher in einem Dreieck zueinander angeordnet. Dadurch ist nicht nur der elektrische Kontakt sondern auch die mechanische Fixierung des starren elektrischen Leiterendes 5 in der Direktsteck-Druckfederklemme 1 gewährleistet.

Ein in die Direktsteck-Druckfederklemme 1 eingeführter, biegsamer elektrischer Leiter 5 wird mit dem offenen Ende 34 des Klemmschenkels 32 gegen die dritte und zweite Kontaktzone 28, 23 gedrückt und liegt im montierten Zustand mechanisch an diesen an. Das offene Ende 34 des Klemmschenkels 32 ist dabei etwa auf Höhe der dritten Kontaktzone 28 angeordnet, aber in Erstreckungsrichtung 41 sowohl von der dritten Kontaktzone 28 als auch von der zweiten Kontaktzone 23 beabstandet. Daher sind auch hier die drei mechanischen Anlagezonen in einem Dreieck zueinander angeordnet. Dadurch ist auch bei einem biegsamen elektrischen Leiter 5 nicht nur der elektrische Kontakt sondern auch seine mechanische Fixierung in der Direktsteck-Druckfederklemme 1 gewährleistet.

Die folgenden Ausführungen beziehen sich auf die Fig. 2.

Bei der Ausführungsform der Direktsteck-Druckfederklemme 1 der Fig. 2 ist die erste Kontaktzone 22 durch einen zweiten Knick 212 der Stromschiene 21 gebildet, und nicht durch einen Steg. Am oberen Ende 201 der Stromschiene 21 erstreckt sich diese in einem Winkel zur Leitereinführrichtung 40. Dort verläuft die Stromschiene 21 daher rampenförmig und bildet die Einführflanke 221 beziehungsweise die Einführfase 26.

Im Übrigen treffen auch für diese Ausführungsform die Ausführungen zur Fig. 1 zu.

Die folgenden Ausführungen beziehen sich auf die Fig. 3.

In der Ausführungsform der Direktsteck-Druckfederklemme 1 der Fig. 3 sind sowohl die erste Kontaktzone 22 als auch die zweite Kontaktzone 23 jeweils durch einen Knick 211, 212 der Stromschiene 21 gebildet. Insofern entspricht diese Ausführungsform der der Fig. 2.

Im Gegensatz zu den Ausführungsformen der Fig. 1 und 2 ist hier aber zwischen der ersten Kontaktzone 22 und der dritten Kontaktzone 28 eine separate Freimachung 25 für den Klemmschenkel 32 der Klemmfeder 3 vorgesehen. Diese Ausführungsform lässt daher einen längeren Klemmschenkel 32 zu.

Die Freimachung 25 ist durch eine Vertiefung in der Stromschiene 21 gebildet, und weist eine Anschlagkante auf, die als Federanschlag 222 für das offene Ende 34 des Klemmschenkels 32 dient.

Die folgenden Ausführungen beziehen sich auf die Fig. 4.

Die Stromschiene 21 der Ausführungsform der Direktsteck-Druckfederklemme 1 der Fig. 4 weist analog der Ausführungsform der Fig. 3 eine Vertiefung mit einer Anschlagkante als Freimachung 25 für den Klemmschenkel 32 der Klemmfeder 3 und Federanschlag 222 für das offene Ende 34 des Klemmschenkels 32 auf. Diese ist ebenfalls zwischen der ersten und dritten Kontaktzone 22, 28 angeordnet.

Die zweite Kontaktzone 23 ist durch einen hier nur sehr schwachen ausgebildeten Knick 211 in der Stromschiene 21 gebildet und weist sowohl die Rampe 233 als auch den Ausschnitt 231 auf

Die erste Kontaktzone 22 und die dritte Kontaktzone 28 sind in Bezug auf die Erstreckungsrichtung 41 der Direktsteck-Druckfederklemme hier etwa in derselben Ebene angeordnet. Dadurch ist die erste Kontaktzone 22 hier nicht linienförmig, sondern flächig ausgebildet.

Daher sind die erste und die zweite Kontaktzone 22, 23 bei dieser Ausführungsform der Direktsteck-Druckfederklemme nicht in Erstreckungsrichtung 41 von der dritten Kontaktzone 28 beabstandet. Dadurch liegen sowohl ein starrer als auch ein biegsamer in die Direktsteck-Druckfederklemme eingeführter elektrischer Leiter an allen drei Kontaktzonen 22, 23, 28 an.

Zur Ausbildung einer Einführflanke 221 und/oder Einführfase 26 ist die Stromschiene 21 an ihrem ersten Ende 201 geschrägt.

Die folgenden Ausführungen beziehen sich auf die Fig. 5.

Die Ausführungsform der Direktsteck-Druckfederklemme 1 der Fig. 5 weist im Gegensatz zu, der in Fig. 1 gezeigten Ausführungsform zwischen der ersten und dritten Kontaktzone 22, 28 die separate Freimachung 25 mit dem Federanschlag 222 auf. Die separate Freimachung 25 ist hier analog zu den in den Fig. 3 und 4 gezeigten Freimachungen 25 durch eine Vertiefung in der Stromschiene 21 gebildet.

Die gezeigten Ausführungsformen der Direktsteck-Druckfederklemme 1 eignen sich sowohl für Vollleiter als auch für mehradrige und feinadrige Litzenleiter, als auch für Aderendhülsen. Dabei sind elektrische Leiter 5 mit einem Leiterquerschnitt in einer Größenordnung von 0,3 mm² - 20 mm², insbesondere von 0,5 mm² - 16 mm² anschließbar. Durch die drei mechanischen Anlagezonen ist der in der Direktsteck-Druckfederklemme 1 montierte elektrische Leiter 5 sicher fixiert. Die Kontaktkraft der Klemmfeder 3 ist über die Biegestelle 33 im Klemmschenkel 32 und seine Länge so einstellbar, dass einerseits der elektrische Leiter 5 mit einer ausreichend kleinen Kraft in die Direktsteck-Druckfederklemme 1 einführbar ist, und andererseits sowohl der elektrische Kontakt als auch die mechanische Fixierung gewährleistet sind.

Die folgenden Ausführungen beziehen sich auf die Fig. 6.

Die Ausführungsform der Direktsteck- Druckfederklemme 1 der Fig. 6 unterscheidet sich von der Ausführungsform der Fig. 1 im Wesentlichen durch die Ausgestaltung der zweiten Kontaktzone 23.

Analog zur Ausführungsform der Fig. 1 weist die Ausführungsform der Fig. 6 auch die Rampe 233 auf, die durch den Knick 211 der Stromschiene 21 gebildet ist. Anstelle eines halbkreisförmig ausgebildeten Ausschnitts 231 sind an der zweiten Kontaktzone 23 zwei dritte Knicke 235 vorgesehen. Die dritten Knicke 235 verlaufen schräg entlang der Rampe, so dass sie v- förmig zueinander angeordnet sind. Durch sie sind an der zweiten Kontaktzone 23 zwei Seitenflügel 234 ausgebildet. Ein in die Direktsteck-Druckfederklemme 1 eingeführter Litzenleiter 5 wird dadurch nicht nur entlang der Rampe 233 geführt, sondern durch die Seitenflügel 234 zudem zumindest teilweise umgriffen. Dadurch wird der Litzenleiter 5 gebündelt.

**Bezugszeichenliste**

| | |
|---|---|
| 1 | Direktsteck-Druckfederklemme |
| 2 | Klemmkäfig |
| 20 | Grundplatte |
| 200 | Aufnahmeraum |
| 201 | Erstes Ende der Stromschiene |
| 202 | Zweites Ende der Stromschiene |
| 21 | Stromschiene |
| 211 | Erster Knick |
| 212 | Zweiter Knick |
| 22 | Erste Kontaktzone |
| 221 | Einführflanke |
| 222 | Federanschlag für das offene Ende der Feder |
| 23 | Zweite Kontaktzone, Führungsmittel |
| 231 | Ausschnitt |
| 233 | Rampe |
| 234 | Seitenflügel |
| 235 | Dritter Knick |
| 24 | Anschlag für den Halteschenkel |
| 25 | Freimachung |
| 26 | Einführfase |
| 27 | Oberkante |
| 28 | Dritte Kontaktzone |
| 3 | Feder |
| 30 | Quersteg |
| 301 | Erster u- förmiger Bereich |
| 302 | Zweiter Bereich |
| 31 | Halteschenkel |
| 32 | Klemmschenkel |
| 33 | Biegestelle |
| 34 | Offenes Ende |
| 35 | Knick |
| 40 | Leitereinführrichtung |
| 41 | Erstreckungsrichtung der Klemme |
| 42 | Querrichtung |
| 5 | Elektrischer Leiter |
| 51 | Ader, Litze |
| 52 | Isolierung |
| 6 | Federachse |
| 61 | Schwenkrichtung |
| 7 | Abstand der Stromschiene vom eingeführten Leiter |

## Patentansprüche

1. Direktsteck-Druckfederklemme (1) zum Anschluss eines Leiterendes, insbesondere zum Anschluss eines Litzenleiterendes, die folgendes aufweist:
a. einen Klemmkäfig (2) mit einer Stromschiene (21),
b. eine Klemmfeder (3) zum Kontaktieren eines in die Direktsteck-Druckfederklemme (1) eingeführten elektrischen Leiterendes (5),
c. wobei an der Stromschiene (21) eine erste Kontaktzone (22) zum elektrischen Kontaktieren des eingeführten elektrischen Leiterendes (5) vorgesehen ist,
d. und wobei an der Stromschiene (21) ferner eine zweite Kontaktzone (23) zum Kontaktieren des elektrischen Leiterendes (5) vorgesehen ist,
e. wobei die zweite Kontaktzone von der ersten Kontaktzone (22) beabstandet und in einer Leitereinführrichtung (40) des elektrischen Leiterendes (5) hinter der ersten Kontaktzone (22) angeordnet ist,
f. wobei ferner die Klemmfeder (23) einen Klemmschenkel (32) mit einem offenen Ende (34) aufweist, wobei das offene Ende (34) bei eingeführtem elektrischem Leiter (5) in Leitereinführrichtung (40) zwischen der ersten Kontaktzone (22) und der zweiten Kontaktzone (23) am elektrischen Leiter (5) anliegt.
**dadurch gekennzeichnet, dass**
g. die zweite Kontaktzone (23) auch zum Führen und Zentrieren des elektrischen Leiterendes (5) ausgelegt ist,
h. wozu die zweite Kontaktzone durch einen Ausschnitt oder eine Ausnehmung in der Stromschiene gebildet ist, welcher Ausschnitt oder welche Ausnehmung kreisförmig oder teilkreisförmig vorgesehen ist..

2. Direktsteck-Druckfederklemme (1) nach Anspruch 1, **dadurch gekennzeichnet, dass** die Stromschiene (21) zwischen der ersten Kontaktzone (22) und der zweiten Kontaktzone (23) einen dritte Kontaktzone (28) aufweist, die in einer Erstreckungsrichtung (41) der Direktsteck-Druckfederklemme (1) von der ersten und zweiten Kontaktzone (22, 23) beabstandet ist.

3. Direktsteck-Druckfederklemme (1) nach einem der vorherigen Ansprüche, **dadurch gekennzeichnet, dass** entweder die erste Kontaktzone (22) und die zweite Kontaktzone (23), oder die dritte Kontaktzone (28) und die zweite Kontaktzone (23) mechanische Anlagezonen für den eingeführten elektrischen Leiter (5) sind.

4. Direktsteck-Druckfederklemme (1) nach einem der vorherigen Ansprüche, **dadurch gekennzeichnet, dass** die Klemmfeder (3) ein offenes Ende (34) aufweist, welches eine weitere mechanische Anlagezone für den eingeführten elektrischen Leiter (5) bildet.

5. Direktsteck-Druckfederklemme (1) nach einem der vorherigen Ansprüche, **dadurch gekennzeichnet, dass** sich die Stromschiene (21) quer zu einer Grundplatte (20) des Klemmkäfigs (2) und in die Leitereinführrichtung (40) erstreckt.

6. Direktsteck-Druckfederklemme (1) nach einem der vorherigen Ansprüche, **dadurch gekennzeichnet, dass** die erste Kontaktzone (22) durch eine Kante und linienförmig ausgebildet ist.

7. Direktsteck-Druckfederklemme (1) nach einem der vorherigen Ansprüche, **dadurch gekennzeichnet, dass** die zweite Kontaktzone (23) durch eine Rampe (233) in der Stromschiene (21) gebildet ist.

8. Direktsteck-Druckfederklemme (1) nach einem der vorherigen Ansprüche, **dadurch gekennzeichnet, dass** die erste Kontaktzone (22) an einem ersten Ende (201) der Stromschiene (2) und die zweite Kontaktzone (23) an einem dem ersten Ende (201) gegenüberliegenden zweiten Ende (202) der Stromschiene (2) angeordnet ist.

9. Direktsteck-Druckfederklemme (1) nach einem der vorherigen Ansprüche, **dadurch gekennzeichnet, dass** zwischen der ersten Kontaktzone (22) und der zweiten Kontaktzone (23) eine Freimachung (25) für die Klemmfeder (3) vorgesehen ist.

10. Direktsteck-Druckfederklemme (1) nach einem der vorherigen Ansprüche, **dadurch gekennzeichnet, dass** zwischen der ersten Kontaktzone (22) und der zweiten Kontaktzone (23) ein Federanschlag (222) für die Klemmfeder (3) vorgesehen ist.

11. Direktsteck-Druckfederklemme (1) nach einem der vorherigen Ansprüche, **dadurch gekennzeichnet, dass** an der Grundplatte (20) ein Anschlag (24) für einen Halteschenkel (31) der Klemmfeder (3) vorgesehen ist.

12. Direktsteck-Druckfederklemme (1) nach einem der vorherigen Ansprüche, **dadurch gekennzeichnet, dass** der Klemmkäfig (2) und die Stromschiene (21) einstückig gefertigt sind.

13. Direktsteck-Druckfederklemme (1) nach einem der vorherigen Ansprüche, **dadurch gekennzeichnet, dass** die erste und/oder zweite Kontaktzone (22, 23) scharfkantig ausgebildet sind.

14. Anordnung aus einer Direktsteck-Druckfederklemme (1) nach einem der vorherigen Ansprüche und einem in die Direktsteck-Druckfederklemme (1) eingeführten elektrischen Leiter (5), **dadurch gekennzeichnet, dass** der elektrische Leiter (5) zwischen drei mechanischen Anlagezonen (22, 23, 34; 22, 28, 34) verklemmt ist.

## Claims

1. A direct plug-in compression spring terminal (1) for connecting a conductor end, in particular for connecting a stranded conductor end, which comprises the following:
a. a clamping cage (2) having a busbar (21),
b. a clamping spring (3) for contacting an electrical conductor end (5) inserted into the direct plug-in compression spring terminal (1),
c. wherein a first contact zone (22) for electrically contacting the inserted electrical conductor end (5) is provided on the busbar (21),
d. and wherein furthermore a second contact zone (23) for contacting the electrical conductor end (5) is provided on the busbar (21),
e. wherein the second contact zone is arranged spaced apart from the first contact zone (22) and behind the first contact zone (22) in a conductor insertion direction (40) of the electrical conductor end (5),
f. wherein furthermore the clamping spring (23) comprises a clamping leg (32) having an open end (34), wherein the open end (34) presses against the electrical conductor (5) between the first contact zone (22) and the second contact zone (23) when the electrical conductor (5) is inserted in the conductor insertion direction (40),
**characterized in that**
g. the second contact zone (23) is also designed for guiding and centering the electrical conductor end (5),
h. for which purpose the second contact zone is formed by a cutout or a recess in the busbar, which cutout or which recess is provided in the form of a circle or part of a circle.

2. The direct plug-in compression spring terminal (1) according to Claim 1, **characterized in that** the busbar (21) comprises a third contact zone (28), which is spaced apart from the first and second contact zones (22, 23) in an extension direction (41) of the direct plug-in compression spring terminal (1), between the first contact zone (22) and the second contact zone (23).

3. The direct plug-in compression spring terminal (1) according to either one of the preceding claims, **characterized in that** either the first contact zone (22) and the second contact zone (23), or the third contact zone (28) and the second contact zone (23) are mechanical application zones for the inserted electrical conductor (5).

4. The direct plug-in compression spring terminal (1) according to any one of the preceding claims, **characterized in that** the clamping spring (3) comprises an open end (34), which forms a further mechanical application zone for the inserted electrical conductor (5).

5. The direct plug-in compression spring terminal (1) according to any one of the preceding claims, **characterized in that** the busbar (21) extends transversely in relation to a base plate (20) of the clamping cage (2) and in the conductor insertion direction (40).

6. The direct plug-in compression spring terminal (1) according to any one of the preceding claims, **characterized in that** the first contact zone (22) is formed by an edge and in a linear manner.

7. The direct plug-in compression spring terminal (1) according to any one of the preceding claims, **characterized in that** the second contact zone (23) is formed by a ramp (233) in the busbar (21).

8. The direct plug-in compression spring terminal (1) according to any one of the preceding claims, **characterized in that** the first contact zone (22) is arranged at a first end (201) of the busbar (2) and the second contact zone (23) is arranged at a second end (202) of the busbar (2) opposite to the first end (201).

9. The direct plug-in compression spring terminal (1) according to any one of the preceding claims, **characterized in that** an exposed area (25) for the clamping spring (3) is provided between the first contact zone (22) and the second contact zone (23).

10. The direct plug-in compression spring terminal (1) according to any one of the preceding claims, **characterized in that** a spring stop (222) for the clamping spring (3) is provided between the first contact zone (22) and the second contact zone (23).

11. The direct plug-in compression spring terminal (1) according to any one of the preceding claims, **characterized in that** a stop (24) for a retaining leg (31) of the clamping spring (3) is provided on the base plate (20).

12. The direct plug-in compression spring terminal (1) according to any one of the preceding claims, **characterized in that** the clamping cage (2) and the busbar (21) are manufactured in one piece.

13. The direct plug-in compression spring terminal (1) according to any one of the preceding claims, **characterized in that** the first and/or second contact zone (22, 23) are formed sharp-edged.

14. An arrangement made of a direct plug-in compression spring terminal (1) according to any one of the preceding claims and an electrical conductor (5) inserted into the direct plug-in compression spring terminal (1), **characterized in that** the electrical conductor (5) is clamped between three mechanical application zones (22, 23, 34; 22, 28, 34).

## Revendications

1. Borne à ressort de compression à insertion directe (1) destinée au raccordement d'une extrémité de conducteur, en particulier au raccordement d'une extrémité de conducteur multibrins, qui présente les caractéristiques suivantes :
a. une cage de serrage (2) avec un rail conducteur (21),
b. un ressort de serrage (3) destiné à établir le contact avec une extrémité de conducteur électrique (5) introduite dans la borne à ressort de compression à insertion directe (1),
c. une première zone de contact (22) pour le contact électrique avec l'extrémité de conducteur électrique (5) introduite étant prévue sur le rail conducteur (21),
d. une deuxième zone de contact (23) pour le contact avec l'extrémité de conducteur électrique (5) étant en outre prévue sur le rail conducteur (21),
e. la deuxième zone de contact étant espacée de la première zone de contact (22) et disposée derrière la première zone de contact (22) dans une direction d'introduction de conducteur (40) du conducteur électrique (5),
f. le ressort de serrage (23) présentant en outre une branche de serrage (32) avec une extrémité ouverte (34), l'extrémité ouverte (34) s'appuyant contre le conducteur électrique (5) entre la première zone de contact (22) et la deuxième zone de contact (23) dans la direction d'introduction de conducteur (40) lorsque le conducteur électrique (5) est introduit,
**caractérisée en ce que**
g. la deuxième zone de contact (23) est également conçue pour guider et centrer l'extrémité de conducteur électrique (5),
h. la deuxième zone de contact est formée à cet effet par une découpe ou un évidement dans le rail conducteur, laquelle découpe ou lequel évidement est prévu(e) circulaire ou partiellement circulaire.

2. Borne à ressort de compression à insertion directe (1) selon la revendication 1, **caractérisée en ce que** le rail conducteur (21) présente entre la première zone de contact (22) et la deuxième zone de contact (23) une troisième zone de contact (28) qui est espacée des première et deuxième zones de contact (22, 23) dans une direction d'extension (41) de la borne à ressort de compression à insertion directe (1).

3. Borne à ressort de compression à insertion directe (1) selon l'une des revendications précédentes, **caractérisée en ce que** soit la première zone de contact (22) et la deuxième zone de contact (23), soit la troisième zone de contact (28) et la deuxième zone de contact (23) sont des zones d'appui mécanique pour le conducteur électrique introduit (5).

4. Borne à ressort de compression à insertion directe (1) selon l'une des revendications précédentes, **caractérisée en ce que** le ressort de serrage (3) présente une extrémité ouverte (34) qui forme une autre zone d'appui mécanique pour le conducteur électrique introduit (5).

5. Borne à ressort de compression à insertion directe (1) selon l'une des revendications précédentes, **caractérisée en ce que** le rail conducteur (21) s'étend transversalement à une plaque de base (20) de la cage de serrage (2) et dans la direction d'introduction de conducteur (40).

6. Borne à ressort de compression à insertion directe (1) selon l'une des revendications précédentes, **caractérisée en ce que** la première zone de contact (22) est réalisée par une arête et en forme de ligne.

7. Borne à ressort de compression à insertion directe (1) selon l'une des revendications précédentes, **caractérisée en ce que** la deuxième zone de contact (23) est formée par une rampe (233) dans le rail conducteur (21).

8. Borne à ressort de compression à insertion directe (1) selon l'une des revendications précédentes, **caractérisée en ce que** la première zone de contact (22) est disposée à une première extrémité (201) du rail conducteur (2) et la deuxième zone de contact (23) à une deuxième extrémité (202) du rail conducteur (2) opposée à la première extrémité (201).

9. Borne à ressort de compression à insertion directe (1) selon l'une des revendications précédentes, **caractérisée en ce qu'**un dégagement (25) pour le ressort de serrage (3) est prévu entre la première zone de contact (22) et la deuxième zone de contact (23).

10. Borne à ressort de compression à insertion directe (1) selon l'une des revendications précédentes, **caractérisée en ce qu'**une butée de ressort (222) pour le ressort de serrage (3) est prévue entre la première zone de contact (22) et la deuxième zone de contact (23).

11. Borne à ressort de compression à insertion directe (1) selon l'une des revendications précédentes, **caractérisée en ce qu'**une butée (24) pour une branche de retenue (31) du ressort de serrage (3) est prévue sur la plaque de base (20).

12. Borne à ressort de compression à insertion directe (1) selon l'une des revendications précédentes, **caractérisée en ce que** la cage de serrage (2) et le rail conducteur (21) sont fabriqués d'une seule pièce.

13. Borne à ressort de compression à insertion directe (1) selon l'une des revendications précédentes, **caractérisée en ce que** la première et/ou la deuxième zone de contact (22, 23) sont réalisées à angles vifs.

14. Agencement composé d'une borne à ressort de compression à insertion directe (1) selon l'une des revendications précédentes et d'un conducteur électrique (5) introduit dans la borne à ressort de compression à insertion directe (1), **caractérisé en ce que** le conducteur électrique (5) est serré entre trois zones d'appui mécanique (22, 23, 34 ; 22, 28, 34).
